# EUROPÄISCHE PATENTSCHRIFT

(11) **EP 1 135 574 B1**
(45) Veröffentlichungstag und Bekanntmachung des Hinweises auf die Patenterteilung: **19.03.2003**
(21) Anmeldenummer: 99939337.4
(22) Anmeldetag: 15.06.1999
(51) Int. Cl.: E06C 1/22, E06C 1/20, E06C 7/42, E06C 7/44

(54) **STABILISIERUNGSSTÜTZEN FÜR BOCK- UND ANLEGELEITERN**
STABILIZERS FOR DOUBLE LADDERS AND SIMPLE LADDERS
DISPOSITIF DE STABILISATION POUR CHEVALETS ET ECHELLES

(30) Priorität: 30.11.1998 DE 19855144
(43) Veröffentlichungstag der Anmeldung: 26.09.2001
(73) Patentinhaber: Laug, Horst, 49809 Lingen (DE)
(72) Erfinder: Laug, Horst, 49809 Lingen (DE)
(74) Vertreter: Schirmer, Siegfried, Dipl.-Ing.
(86) Internationale Anmeldenummer: DE9901758
(87) Internationale Veröffentlichungsnummer: WO00032900

(56) Entgegenhaltungen:
- CH-A- 513 320
- DE-A- 4 035 157
- DE-C- 179 996
- DE-C- 644 254
- DE-U- 8 713 418
- GB-A- 2 223 527
- US-A- 3 786 900
- US-A- 4 641 729

## Beschreibung

Die Erfindung betrifft ein set von Stabilisierungsstützen für Bock- und Anlegeleitern, nach dem Oberbegriff der Ansprüche 1 bzw. 2. Derartige Stabilisierungsstützen sind aus der US 4,641,729 bekannt, wobei dort Zug-Druckstreben zur Verbindung der Stabilisierungsstützen mit der Leiter mittels ringförmiger Klemmen an den Stabilisierungsstützen befestigt sind. Hierbei ist nachteilig, daß sich das freie Ende einer jeden Zug-Druckstrebe mehr oder weniger weit seitlich aus der Klemme erstreckt, so daß einerseits ein erhöhter Raumbedarf für das Aufstellen der Stabilisierungsstützen gegeben ist und andererseits eine Unfallgefahr durch die überstehenden Enden der Zug-Druckstreben besteht

Die Aufgabe der Erfindung besteht darin, die bekannten Stabilisierungsstützen dahingehend zu verbessern, daß ein geringerer Raumbedarf besteht und die Unfallgefahr reduziert bzw. eliminiert ist.

Diese Aufgabe wird durch ein set von Stabilisierungsstützen gemäß Anspruch 1 bzw. 2 gelöst. Vorteilhafte Weiterbildungen der Erfindung sind in den Unteransprüchen angegeben.

Die erfindungsgemäßen Stabilisierungsstützen verhindern an freistehenden Bockleitern ein seitliches Schwanken oder Umkippen und verringern an langen Anlegeleitern ein Schwingen der Leiter und ein seitliches Kippen.

Ein Merkmal der Erfindung liegt darin, daß die Zug- und Druckstreben paarweise parallel an den Längsseiten einer Stabilisierungsstütze ein- und ausklappbar gelenkig befestigt und arretierbar ausgestaltet sind. Eine Stabilisierungsstütze bildet mit zwei eingeklappten Zug-Druckstreben eine Einheit.

Ein weiteres Merkmal der Erfindung stellt die Anordnung der Zug- und Druckstreben im "Betriebszustand" dar.

Beide Zug- und Druckstreben sind nur an einem Leiterteil einer Bockleiter außen an den Leiterholm eingehakt, wobei die Zug-Druckstrebe rückseitig an der Leiter vorbeigeführt und an dem weiter entfernten gegenüberliegenden Leiterholm eingehakt ist. Die Zug-Druckstrebe ist an dem nächstliegenden Leiterholm angelenkt.

Die vorteilhafte Anordnung der Zug-Druckstreben nutzt den Umstand, daß zwei unterschiedlich lange Radien, deren Drehpunkte versetzt positioniert sind (Befestigungspunkte der ausgeklappten Zug-Druckstreben an den vorderen und hinteren Leiterholm), sowie ein gemeinsamer Schnittpunkt der gedachten Kreislinien der Radien (gelenkige Befestigung der Zug-Druckstreben an der Stabilisierungsstütze) eine Positionsveränderung des Schnittpunktes (Stabilisierungsstütze) ausschließt, weil jede separate kreisförmige Bewegung einer Zug-Druckstrebe durch die zweite Zug-Druckstrebe verhindert wird.

Diese einfache, aber wirkungsvolle Anordnung der Zug-Druckstreben ermöglicht ein nachträgliches Befestigen der mit je zwei Zug-Druckstreben ausgerüsteten Stabilisierungsstützen auch an Anlegeleitern. Erdspitzen und Spreizsicherung durch Seile usw. sind nicht mehr erforderlich. Außerdem ist der Ausstellwinkel einer Stabilisierungsstütze in unterschiedlichen Richtungen und Winkelgrade durch die längenverstellbaren Zug-Druckstreben individuell einstellbar.

Die Anordnung der Zug-Druckstreben ermöglicht auch an einer gegenüberliegenden Zug-Druckstrebe eine andere Befestigungsmöglichkeit Dabei wird die Zug-Druckstrebe bereits auf einer Teilstrecke der Entfernung zum gegenüberliegenden Leiterholm einer Längsseite der gegenüberliegenden Zug-Druckstrebe eingehakt.

Eine Ausgestaltung stellt eine ein- und ausklappbare Fußplatte dar, die am Leiterfuß der Stabilisierungsstütze angebracht ist.

Eine Art der Ausführung wird anhand der Figuren beschrieben. Es zeigen:
- Fig. 1: eine Leiter mit Stabilisierungsstützen;
- Fig. 2: eine Fußplatte an einer Stabilisierungsstütze.

Die Stabilisierungsstütze 1 besteht aus einem teleskopierbaren Hohlprofil und ist mit ihrem oberen Ende an der Bockleiter gelenkig befestigt. Im unteren Drittel oder der Hälfte der Länge der Stabilisierungsstütze 1 sind zwei längenverstellbare Zug- und Druckstreben 2, 3 gelenkig befestigt und parallel einklappbar gestaltet.

Im unteren Bereich an beiden Leiterholmaußenseiten einer Leiter oder eines Leiterteils einer Bockleiter befinden sich Ösen, in denen die Haken der ausgeklappten und in der Länge unterschiedlich eingestellten Zug-Druckstreben 2, 3 eingehakt werden. An jeweils einer gegenüberliegenden Zug-Druckstrebe 3 befindet sich an einer äußeren Längsseite ebenfalls eine Ringöse, um alternativ den Haken einer gegenüberliegenden Zug-Druckstrebe 3a aufzunehmen.

Die Fußplatte 4 der Stabilisierungsstütze 1 ist an einer Seite so abgewinkelt, daß im eingeklappten Zustand (Fig. 2, B) der Fußplatte parallel zur Stabilisierungsstütze 1 bei Bodenberührung des abgewinkelten Hebelendes während des Ausschiebens der Stabilisierungsstütze 1 die Fußplatte 4 umklappt (Fig. 2, A). Beim Einziehen des ausziehbaren Holmes der Stabilisierungsstütze 1 wird mittels einer Zugfeder 5 die Fußplatte 4 wieder parallel zur Stabilisierungsstütze 1 eingeklappt

### Bezugszeichenliste

- 1: Stabilisierungsstütze
- 2: Zug-Druckstrebe
- 3: Zug-Druckstrebe
- 3a: Zug-Druckstrebe
- 4: Fußplatte
- 5: Federzug

## Patentansprüche

1. Set von Stabilisierungsstützen (1) für Bock- und Anlegeleitern, wobei die Stabilisierungsstützen längenverstellbar sind und je an einer Außenseite eines Leiterholms mit ihrem oberen Ende parallel verlaufend zu dem Leiterholm ein- und ausklappbar und an dem Leiterholm gelenkig und arretierbar befestigt und seitlich in unterschiedlich einstellbaren Ausstellwinkeln ausschwenkbar sind, mit je zwei längenverstellbaren Zug-Druckstreben (2, 3), die längsseitig an eine jeweilige Stabilisierungsstütze (1) einklappbar und arretierbar angeordnet sind, um ein Verrutschen der Stabilisierungsstützen (1) im ausgeklappten Zustand zu verhindern, wobei im ausgeklappten Zustand jeweils eine erste Zug-Druckstrebe (2) an einer vorderen nächstliegenden Leiterholmseite eines Leiterteils und jeweils eine zweite Zug-Druckstrebe (3) an einem gegenüberliegenden Leiterholm desselben Leiterteils einhakbar ist, **dadurch gekennzeichnet, daß** die Zug-Druckstreben (2, 3) teleskopierbar ausgebildet sind.

2. Set von Stabilisierungsstützen (1) für Bock- und Anlegeleitern, wobei die Stabilisierungsstützen längenverstellbar sind und je an einer Außenseite eines Leiterholms mit ihrem oberen Ende parallel verlaufend zu dem Leiterholm ein- und ausklappbar und an dem Leiterholm gelenkig und arretierbar befestigt und seitlich in unterschiedlich einstellbaren Ausstellwinkeln ausschwenkbar sind, mit je zwei längenverstellbaren Zug-Druckstreben (2, 3), die längsseitig an eine jeweilige Stabilisierungsstütze (1) einklappbar und arretierbar angeordnet sind, um ein Verrutschen der Stabilisierungsstützen (1) im ausgeklappten Zustand zu verhindern, **dadurch gekennzeichnet, daß** im ausgeklappten Zustand jeweils eine erste Zug-Druckstrebe (2) der Stabilisierungsstützen (1) an einer jeweiligen vorderen nächstliegenden Leiterholmseite eines Leiterteils und eine zweite Zug-Druckstrebe (3) einer der beiden Stabilisierungsstützen (1) an dem gegenüberliegenden Leiterholm desselben Leiterteils einhakbar ist, wobei eine zweite Zug-Druckstrebe (3a) der anderen der beiden Stabilisierungsstützen (1) an einer ersten, bereits eingehakten Zug-Druckstrebe (2, 3) oder an der zweiten Stabilisierungsstütze (1) anklemm- oder einhakbar ist, wobei die Zug-Druckstreben (2, 3, 3a) teleskopierbar ausgebildet sind.

3. Set von Stabilisierungsstützen für Bock- und Anlegeleitern nach Anspruch 1 oder 2, **dadurch gekennzeichnet, daß** die Zug-Druckstreben (2, 3) an Leitersprossen anklemm- oder einhakbar und arretierbar sind.

4. Set von Stabilisierungsstützen für Bock- und Anlegeleitern nach einem der Ansprüche 1 bis 3, **dadurch gekennzeichnet, daß** die Fußenden der Stabilisierungsstützen (1) ein- und ausklappbare Fußplatten (4) aufweisen, deren Außenseiten mit abgewinkelten Hebelenden versehen sind und die im unbelasteten Zustand mittels Federzug (5) parallel an einer Außenseite der Stabilisierungsstütze (1) in Position gehalten sind.

5. Set von Stabilisierungsstützen für Bock- und Anlegeleitern nach Anspruch 4, **dadurch gekennzeichnet, daß** die Fußplatten (4) abnehmbar an den Fußenden der Stabilisierungsstützen (1) angeordnet und jeweils eine federbelastete Bremsrolle in eine Stabilisierungsstütze einschieb- und arretierbar ist.

## Claims

1. Sets of stabilising supports (1) for stepladders and prop-up ladders, wherein the stabilising supports are adjustable in length and can each be folded in and folded out at an outer side of a ladder post with their upper ends extending parallel to the ladder post and are pivotably and lockably fastened to the ladder post and are laterally pivotable out into different, settable splay angles, each with two tension-compression struts (2, 3) which are adjustable in length and arranged to be able to be folded in and locked longitudinally at a respective stabilising support (1) in order to prevent slipping of the stabilising supports (1) in the folded-out state, wherein in the folded-out state each first tension-compression strut (2) can be hooked into a forward next-adjacent ladder post side of one ladder part and each second tension-compression strut (3) can be hooked into an opposite ladder post of the same ladder part, **characterised in that** the tension-compression struts (2, 3) are constructed to be telescopic.

2. Sets of stabilising supports (1) for stepladders and prop-up ladders, wherein the stabilising supports are adjustable in length and can each be folded in and folded out at an outer side of a ladder post with their upper ends extending parallel to the ladder post and are pivotably and lockably fastened to the ladder post and are laterally pivotable out into different, settable splay angles, each with two tension-compression struts (2, 3) which are adjustable in length and arranged to be able to be folded in and locked longitudinally at a respective stabilising support (1) in order to prevent slipping of the stabilising supports (1) in the folded-out state, **characterised in that** in the folded-out state each first tension-compression strut (2) of the stabilising supports (1) can be hooked into a respective forward next-adjacent ladder post side of one ladder part and a second tension-compression strut (3) of one of the two stabilising struts (1) can be hooked into the opposite ladder post of the same ladder part, wherein a second tension-compression strut (3a) of the other one of the two stabilising supports (1) can be clamped to or hooked into a first, already hooked-in tension-compression strut (2, 3) or to or into the second stabilising support (1), wherein the tension-compression struts (2, 3, 3a) are constructed to be telescopic.

3. Set of stabilising supports for stepladders and prop-up ladders according to claim 1 or 2, **characterised in that** the tension-compression struts (2, 3) can be clamped to, or hooked into, and locked to ladder rungs.

4. Set of stabilising supports for stepladders and prop-up ladders according to one of claims 1 to 3, **characterised in that** the foot ends of the stabilising supports (1) have foldable-in and foldable-out foot plates (4), the outer sides of which are provided with angled lever ends and which in the unloaded state are held in position parallel to an outer side of the stabilising support (1) by means of spring tension (5).

5. Set of stabilising supports for stepladders and prop-up ladders according to claim 4, **characterised in that** the foot plates (4) are removably arranged at the foot ends of the stabilising supports (1) and a respective spring-loaded brake roller is insertable into and lockable in each stabilising support.

## Revendications

1. Ensemble de béquilles de stabilisation (1) pour une échelle simple ou double, dans lequel
les béquilles sont de longueur réglable et fixées de manière articulée et susceptible d'être bloquée sur le longeron de l'échelle, chacune pouvant être repliée ou déployée du côté extérieur d'un longeron de l'échelle avec leur extrémité supérieure parallèle au longeron, et pouvant être incliné latéralement suivant des angles d'inclinaison réglables, différents, avec chaque fois deux entretoises de traction-compression (2, 3) de longueur réglable, qui peuvent être rabattues et bloquées le long du grand côté contre une béquille de stabilisation respective (1), pour éviter que les béquilles de stabilisation (1) ne glissent lorsqu'elles sont déployées, alors qu'à l'état déployé, chaque fois une première entretoise de traction/poussée (2) peut être accrochée à un côté avant, proche du longeron de l'échelle, d'une partie d'échelle et chaque fois une seconde entretoise de traction-compression (3) s'accroche au longeron opposé de la même partie d'échelle,
**caractérisé en ce que**
les entretoises de traction/poussée (2, 3) sont télescopiques.

2. Ensemble de béquilles de stabilisation (1) pour une échelle simple ou double, dans lequel
les béquilles sont de longueur réglable et fixées de manière articulée et susceptible d'être bloquée sur le longeron de l'échelle, chacune pouvant être repliée ou déployée du côté extérieur d'un longeron de l'échelle avec leur extrémité supérieure parallèle au longeron, et pouvant être incliné latéralement suivant des angles d'inclinaison réglables, différents, avec chaque fois deux entretoises de traction-compression (2, 3) de longueur réglable, qui peuvent être rabattues et bloquées le long du grand côté contre une béquille de stabilisation respective (1), pour éviter que les béquilles de stabilisation (1) ne glissent lorsqu'elles sont déployées,
**caractérisé en ce qu'**
à l'état déployé, chaque fois une première entretoise de traction/poussée (2) des béquilles de stabilisation (1) peut être accrochée au côté de longeron avant chaque fois le plus proche d'une partie d'échelle, et une seconde entretoise de traction/poussée (3) peut être accrochée au longeron opposé de la même partie d'échelle de l'une des deux béquilles de stabilisation (1),
un second longeron de traction-poussée (3a) de l'autre béquille de stabilisation (1) pouvant être fixé ou accroché à une entretoise de traction-poussée (2, 3) déjà accrochée ou à la seconde béquille de stabilisation (1), les entretoises de traction-poussée (2, 3, 3a) étant télescopiques.

3. Ensemble de béquilles de stabilisation pour des échelles simples et doubles selon les revendications 1 ou 2,
**caractérisé en ce que**
les entretoises de traction-poussée (2, 3) peuvent être serrées ou accrochées à des échelons et être bloquées.

4. Ensemble de béquilles de stabilisation pour des échelles simples et doubles selon l'une des revendications 1 à 3,
**caractérisé en ce que**
les extrémités des béquilles de stabilisation (1) comportent des patins (4) qui peuvent être déployés et repliés et dont le côté extérieur comporte des extrémités de levier recourbées et qui à l'état non chargé sont tenues en place par un élément de ressort (5) sur le côté extérieur de la béquille de stabilisation (1).

5. Ensemble de béquilles de stabilisation pour des échelles simples et doubles selon la revendication 4,
**caractérisé en ce que**
les patins (4) sont installés de manière amovible aux extrémités des béquilles de stabilisation (1) et peuvent être engagés et bloqués chaque fois avec un galet de frein chargé par ressort dans une béquille de stabilisation.
